# EUROPÄISCHE PATENTANMELDUNG

(11) **EP 0 818 664 A2**
(43) Veröffentlichungstag der Anmeldung: **14.01.1998**
(21) Anmeldenummer: 97111556.3
(22) Anmeldetag: 08.07.1997
(51) Int. Cl.: F41B 9/00, B63B 17/00

(54) **Boot-Wasserspritze**

(30) Priorität: 08.07.1996 DE 19627491
(71) Anmelder: Stadlbauer, Andreas, 5026 Salzburg (AT)
(72) Erfinder: Stadlbauer, Andreas, 5026 Salzburg (AT)
(74) Vertreter: Zeitler, Giselher, Dipl.-Ing.

(57) **Zusammenfassung**

Eine Wasserspritze mit einer Spritzdüse sowie einer Pumpe zur Unterdrucksetzung des Wassers und dessen Förderung aus der Spritzdüse heraus zeichnet sich dadurch aus, daß die Spritze (10) mit einer Halterung (11) für eine lösbare Verbindung an einem schwimmfähigen Körper, wie einem Boot (12), versehen ist, wobei an die Spritze (10) ein Wasseransaugschlauch (28) angeschlossen ist, dessen freies Ende unter die Wasseroberfläche führbar ist. Die Halterung (11) gestattet sowohl ein horizontales als auch ein vertikales Verschwenken der Spritze (10). Damit läßt sich der Wasserstrahl in beliebige Richtungen lenken, und die Pumpe läßt sich dauerhaft ohne die Beschränkung auf einen vorbestimmten Wasservorrat betätigen.

## Beschreibung

Die Erfindung betrifft eine Wasserspritze mit einer Spritzdüse sowie einer Pumpe zur Unterdrucksetzung des Wassers und dessen Förderung aus der Spritzdüse heraus.

Derartige Wasserspritzen sind als Spielzeug bekannt und in vielfältigen Ausführungsformen im Handel. Üblicherweise sind diese Spritzen mit einem Wassertank versehen, der nach Entleerung immer wieder aufzufüllen ist. Eine Pumpe, die über einen Hebel, betätigbar ist, bei welchem es sich meist um den Abzugshebel einer Pistole oder eines Gewehrs handelt, setzt das Wasser unter Druck und fördert dies aus der Spritzdüse heraus. Nachteilig an diesen bekannten Wasserspritzen ist, daß nur ein begrenzter Wasservorrat vorhanden ist, so daß zwangsläufig nach einer vorbestimmten Benutzungsdauer das Spiel abgebrochen werden muß.

Der Erfindung liegt dementsprechend die Aufgabe zugrunde, eine Wasserspritze zur Verfügung zu stellen, deren Einsatzbereich erheblich erweitert ist, wobei insbesondere eine dauerhafte Benutzung ermöglicht werden soll, ohne daß das Spiel wegen Wassermangels unterbrochen werden muß.

Gelöst wird diese Aufgabe gemäß der Erfindung durch die im Kennzeichen des Hauptanspruches angegebenen Merkmale, wobei hinsichtlich bevorzugter Ausgestaltungen der erfindungsgemäßen Wasserspritze auf die Merkmale der Unteransprüche verwiesen wird.

Nach der Erfindung ist die Spritze mit einer Halterung für eine lösbare Befestigung an einem schwimmfähigen Körper, wie einem Boot, versehen, wobei an die Wasserspritze ein Wasseransaugschlauch angeschlossen ist, dessen freies Ende unter die Wasseroberfläche führbar ist. Damit wird eine kontinuierliche Benutzung der Spritze möglich ohne einschränkende Beeinträchtigung durch einen begrenzten Wasservorrat.

Gemäß einer bevorzugten Ausführungsform ist die Wasserspritze um eine Horizontalachse und eine Vertikalachse schwenkbar. Damit läßt sich die Spritzdüse in jede beliebige Richtung lenken. Vorteilhafterweise trägt der Wasseransaugschlauch an seinem freien Ende ein Filter, wodurch verhindert wird, daß Verunreinigungen angesaugt werden, welche die Funktion der Pumpe beeinträchtigen.

Am hinteren Ende der Spritze ist gemäß einer zweckmäßigen Ausführungsform ein Griff angeordnet, der das Ausrichten der Spritzdüse erleichtert.

Entsprechend einer besonders bevorzugten Ausgestaltung besteht das Boot aus zwei im wesentlichen parallelen, aufblasbaren Schwimmkörpern, die von einer Sitzplatte abgedeckt sind, wobei der Wasseransaugschlauch zwischen den Schwimmkörpern hindurch unter die Wasseroberfläche geführt ist. Ein solcher katamaranähnlicher Aufbau des Bootes bildet zwischen den aufblasbaren Schwimmkörpern eine Schutzzone für den unter die Wasseroberfläche geführten Wasseransaugschlauch. Wenn sich das Boot außerhalb des Wassers befindet, kann sich der Wasseransaugschlauch in den Freiraum zwischen den Schwimmkörpern legen.

Die Wasserspritze ist zweckmäßigerweise über eine Bajonettverbindung am Boot gehalten. Hierdurch ist ein sicherer, jedoch schnell lösbarer und wiederherstellbarer Anschluß an das Boot gewährleistet. Dabei stellt nach einer Ausführungsform der Erfindung der spritzenseitige Teil der Bajonettverbindung eine geteilte Hülse dar, die einen Radialflansch einer U-förmigen Spritzenhalterung übergreift. Dieser Radialflansch vermag in der Hülse zu gleiten, so daß ein Drehen der Spritze in Horizontalrichtung um eine Vertikalachse möglich ist. Die U-förmige Spritzenhalterung trägt an der Innenseite ihrer Schenkel zwei aufeinander ausgerichtete Achsstummel, die in seitliche Radialbohrungen der Spritze eingreifen. Diese Ausgestaltung ermöglicht ein Auf- und Abschwenken der Spritze um eine Horizontalachse. Durch die Kombination der beiden Schwenkeinrichtungen läßt sich die Spritze praktisch in jeder Richtung einstellen. Um die von der Spritze auf das Boot übertragenen Kräfte aufzufangen, trägt zweckmäßig der bootsseitige Teil der Bajonettverbindung eine Verstärkerplatte.

Die Spritzenhalterung kann eine durchgehende Mittelausnehmung aufweisen, durch welche der Wasseransaugschlauch hindurchgeführt wird. Der Schlauch ist somit auch oberhalb des Bootes gegen Abdrehen oder Knicken geschützt.

Nach einer anderen Ausführungsform der Erfindung kann die Spritze auch an einem Zapfen gehalten sein, der in das Rudergabelloch eines Ruderbootes eingreift. Nach Abnehmen des Ruders kann der Zapfen in das Gabelloch eingesteckt werden, so daß die Spritze damit funktionsbereit ist.

Es kann jedoch auch als weitere Alternative die Spritze an einer Klemmverbindung gehalten sein, die eine Bootswandung übergreift. Damit läßt sich die Spritze an jedem beliebigen Boot einsetzen.

Die Spritze kann mit einer elektromotorisch angetriebenen Pumpe versehen sein, wobei sich am hinteren Ende der Spritze der Schaltknopf für die Betätigung der Pumpe befindet. Der Schaltknopf kann auch in den Griff am Ende der Spritze integriert sein. Als Alternative kann jedoch die Spritze auch mit einer handbetätigten Pumpe versehen sein.

Weitere Vorteile, Einzelheiten und erfindungswesentliche Merkmale ergeben sich aus der nachfolgenden Beschreibung einer bevorzugten Ausführungsform der erfindungsgemäßen Wasserspritze unter Bezugnahme auf die beigefügten Zeichnungen. Dabei zeigen im einzelnen:
- Fig. 1: eine Explosionsdarstellung einer Ausführungsform der erfindungsgemäßen Wasserspritze in perspektivischer Sicht,
- Fig. 2: eine Draufsicht auf die Wasserspritze,
- Fig. 3: eine Seitenansicht der Wasserspritze und
- Fig. 4: einen Schnitt durch eine alternative Halterung der Wasserspritze.

Es soll zunächst unter Bezugnahme auf Fig. 1 eine Ausführungsform der erfindungsgemäßen Wasserspritze erläutert werden. Dabei ist die allgemein mit der Bezugsziffer 10 identifizierte Wasserspritze über eine Halterung 11 an einem Boot 12 in einer nachfolgend noch näher zu erläuternden Weise lösbar befestigt.

Die Spritze 10 besitzt einen im wesentlichen zylindrischen oder rohrförmigen Spritzenkörper 13. Am vorderen Ende des Spritzenkörpers 13 befindet sich eine Spritzdüse 14, durch welche das Wasser die Spritze 10 verläßt. Am hinteren Ende des Spritzenkörpers 13 ist ein Griff 15 angeordnet, der der Führung oder Ausrichtung der Spritze 10 dient. Der Griff 15 kann mit einem Schalter kombiniert sein zum Auslösen des Pumpenmotors, der sich im Inneren des Spritzenkörpers 13 befindet. Motor und Pumpe besitzen einen üblichen Aufbau, so daß sich eine nähere Erläuterung an dieser Stelle erübrigt. Die für den Betrieb des Elektromotors erforderlichen Batterien befinden sich ebenfalls innerhalb des Spritzenkörpers 13.

Die Halterung 11 ist im wesentlichen zweiteilig ausgebildet und umfaßt eine U-förmige Spritzenhalterung 16 sowie eine Hülse 17. Auf der Innenseite der Schenkel der Spritzenhalterung 16 sind aufeinander ausgerichtete Achsstummel 18 ausgebildet. Die Achsstummel 18 greifen in Radialausnehmungen 19, die einander gegenüberliegend im Spritzenkörper 13 ausgebildet sind, ein. Die Spritze 10 läßt sich somit um die durch die Achsstummel 18 verlaufende horizontale Achse schwenken, wie dies in Fig. 3 angedeutet ist.

An ihrem unteren Ende trägt die Spritzenhalterung 16 einen umlaufenden Radialflansch 20. Die Hülse 17 ist in Axialrichtung geteilt und wird durch Schrauben 21 zusammengehalten. An ihrem oberen Ende ist die Hülse 17 mit einem umlaufenden Innenvorsprung 22 versehen, der in eine Ringnut 23 der Spritzenhalterung 16 eingreift. Dabei übergreift die Hülse 17 den umlaufenden Radialflansch (20) der Spritzenhalterung 16. Die Spritzenhalterung 16 ist somit gegenüber der Hülse 17 drehbar, wodurch ein Schwenken der Spritze 10 um eine vertikale Achse möglich ist, wie dies die Fig. 2 zeigt.

An ihrem unteren Ende trägt die Hülse 17 voneinander abgekehrte Vorsprünge 24, die Teil einer Bajonettverbindung sind. Eine entsprechende Ausnehmung 25 befindet sich auf der Oberseite des Bootes 12, wobei die bei einer Bajonettverbindung üblichen Keilwülste zeichnerisch nicht dargestellt sind. Die Halterung 11 läßt sich durch Drehen der Hülse 17 einfach und sicher am Boot 12 befestigen.

Bei der beschriebenen Ausführungsform umfaßt das Boot 12 zwei im wesentlichen parallele, in Längsrichtung verlaufende, aufblasbare Schwimmkörper 26. Die Schwimmkörper 26 sind von einer oberen Platte 27 abgedeckt, die auch als Sitzplatte dient und, wie die Schwimmkörper 26, aus einem elastischen Material besteht. Das Boot 12 besitzt somit einen katamanranähnlichen Aufbau.

In den Spritzenkörper 13 der Spritze 10 mündet ein an die Saugseite der Pumpe angeschlossener, in Fig. 1 unterbrochen dargestellter Wasseransaugschlauch 28, der an seinem unteren Ende ein Filter 29 trägt. Der Wasseransaugschlauch 28 wird durch eine Mittelöffnung 30 der Spritzenhalterung 16 geführt und durchläuft den Zwischenraum zwischen den Schwimmkörpern 26 bis unter die Wasseroberfläche.

Der auf der Sitzplatte 27 aufsitzende Bootfahrer kann die Wasserspritze 10 am hinteren Griff 15 halten und beliebig ausrichten, wobei bei Betätigung des Pumpenschalters Wasser in die entsprechende Richtung abgespritzt wird. Der Griff 15 kann als Klopfgriff (Fig. 1) ausgebildet sein. Andererseits kann jedoch am hinteren Ende der Spritze 10 auch ein Bügelgriff (Fig. 2 und 3) ausgebildet sein, der mit einem Pumpenbetätigungsschalter 31 kombiniert ist. Alternativ kann auch eine manuell betätigbare Pumpe in der Spritze 10 vorgesehen sein.

Eine abgewandelte Ausgestaltung der Halterung ist in Fig. 4 wiedergegeben. Die Bajonettverbindung trägt auf ihrer Unterseite einen Vertikalzapfen 32. Bei einem Ruderboot kann man das Ruder herausnehmen und stattdessen den Zapfen 32 in das Rudergabelloch einführen. Somit läßt sich in einfacher Weise die Wasserspritze an einem üblichen Ruderboot befestigen.

Statt dessen kann auch eine Klemmvorrichtung vorgesehen sein, die die Bootswandung eines beliebigen Bootes übergreift.

Bei der in Fig. 1 wiedergegebenen Ausführungsform kann sich im Bereich der Bajonettausnehmung 25 eine Verstärkerplatte 33 befinden, die in gestrichelten Linien angedeutet ist, um die Halterung zu stabilisieren.

Es soll an dieser Stelle noch einmal ausdrücklich angegeben werden, daß es sich bei der vorangehenden Beschreibung lediglich um eine solche beispielhaften Charakters handelt und daß verschiedene Abänderungen und Modifikationen möglich sind, ohne dabei den Rahmen der Erfindung zu verlassen.

## Patentansprüche

1. Wasserspritze mit einer Spritzdüse sowie einer Pumpe zur Unterdrucksetzung des Wassers und dessen Förderung aus der Spritzdüse heraus,
**dadurch gekennzeichnet,**
daß die Spritze (10) mit einer Halterung (11) für eine lösbare Befestigung an einem schwimmfähigen Körper, wie einem Boot (12), versehen ist, und daß an die Spritze (10) ein Wasseransaugschlauch (28) bzw. -rohr angeschlossen ist, dessen freies Ende unter die Wasseroberfläche führbar ist.

2. Wasserspritze nach Anspruch 1, dadurch gekennzeichnet, daß die Spritze (10) um eine Horizontalachse und/oder eine Vertikalachse schwenkbar ist.

3. Wasserspritze nach einem der Ansprüche 1 oder 2, dadurch gekennzeichnet, daß der Wasseransaugschlauch (28) an seinem freien Ende ein Filter (29) trägt.

4. Wasserspritze nach einem der vorangehenden Ansprüche, dadurch gekennzeichnet, daß am hinteren Ende des Spritzenkörpers (13) ein Griff (15) angeordnet ist.

5. Wasserspritze nach einem der vorangehenden Ansprüche, dadurch gekennzeichnet, daß das Boot (12) zwei im wesentlichen parallele, aufblasbare Schwimmkörper (26) aufweist, die von einer Sitzplatte (27) abgedeckt sind, wobei der Wasseransaugschlauch (28) zwischen den Schwimmkörpern (26) hindurch unter die Wasseroberfläche geführt ist.

6. Wasserspritze nach einem der vorangehenden Ansprüche, dadurch gekennzeichnet, daß die Halterung (11) der Spritze (10) über eine Bajonettverbindung (24, 25) am Boot (12) lösbar befestigt ist.

7. Wasserspritze nach einem der vorangehenden Ansprüche, dadurch gekennzeichnet, daß der spritzenseitige Teil der Bajonettverbindung eine geteilte Hülse (17) darstellt, die einen Radialflansch (20) am unteren Ende einer U-förmigen Spritzenhalterung (16) übergreift.

8. Wasserspritze nach Anspruch 7, dadurch gekennzeichnet, daß die Spritzenhalterung (16) jeweils auf der Schenkelinnenseite zwei aufeinander ausgerichtete Achsstummel (18) trägt, die in seitliche Radialbohrungen (19) des Spritzenkörpers (13) eingreifen.

9. Wasserspritze nach einem der vorangehenden Ansprüche, dadurch gekennzeichnet, daß der bootsseitige Teil der Bajonettverbindung (24, 25) eine Verstärkerplatte (33) trägt.

10. Wasserspritze nach einem der vorangehenden Ansprüche, dadurch gekennzeichnet, daß die Spritzenhalterung (16) eine Mittelausnehmung (30) zur Hindurchführung des Wasseransaugschlauches (28) trägt.

11. Wasserspritze nach einem der Ansprüche 1 - 4, dadurch gekennzeichnet, daß die Spritze (10) an einem Zapfen (32) gehalten ist, der mit dem Rudergabelloch eines Ruderbootes zum Eingriff führbar ist.

12. Wasserspritze nach einem der Ansprüche 1 - 4, dadurch gekennzeichnet, daß die Spritze (10) an einer Klemmverbindung gehalten ist, die eine Bootswandung übergreift.

13. Wasserspritze nach einem der vorangehenden Ansprüche, dadurch gekennzeichnet, daß die Spritze (10) mit einer elektromotorisch angetriebenen Pumpe versehen ist, wobei sich am hintern Ende des Spritzenkörpers (13) der Schaltknopf (31) für die Pumpe befindet.

14. Wasserspritze nach einem der Ansprüche 1 - 12, dadurch gekennzeichnet, daß die Spritze (10) mit einer manuell betätigbaren Pumpe versehen ist.
